# EUROPÄISCHE PATENTANMELDUNG

(11) **EP 1 916 626 A1**
(43) Veröffentlichungstag der Anmeldung: **30.04.2008**
(21) Anmeldenummer: 06122880.5
(22) Anmeldetag: 24.10.2006
(51) Int. Cl.: G07B 15/02

(54) **Verfahren zum Buchen von Parkzeit**

(71) Anmelder: Stadtwerke Lemgo GmbH, 32657 Lemgo (DE)
(72) Erfinder: KLENE, Georg Dr., 32657 Lemgo (DE)
(74) Vertreter: Schmidt, Frank-Michael

(57) **Zusammenfassung**

Ein Verfahren zum Buchen von Parkzeit. Ein Benutzer führt ein Fahrzeug in einen Parkbereich und initiiert einen Buchungsvorgang. Die räumlichen Koordinaten des Fahrzeugs werden ermittelt und an eine fahrzeugferne, computergestützte Verwaltungseinrichtung übermittelt. Der den Koordinaten zugeordnete Parkbereich wird anhand der übermittelten Koordinaten durch die Verwaltungseinrichtung identifiziert. In Abhängigkeit von den Koordinaten werden Buchungsinformationen erzeugt und in Zuordnung zu dem Fahrzeug oder dem Benutzer in der computergestützten Verwaltungseinrichtung gespeichert.

## Beschreibung

Die Erfindung betrifft ein Verfahren zum Buchen von Parkzeit. Insbesondere betrifft die Erfindung ein Verfahren zum Buchen von Parkzeit, bei dem ein Buchungsvorgang automatisiert und ohne Bargeldtransfer erfolgt.

Herkömmliche Verfahren zum Buchen von Parkzeit sind oft mit einem Bargeldtransfer verknüpft. In eine geeignete Abrechnungsvorrichtung, wie z.B. Parkuhren oder Parkautomaten, wird vor oder nach dem Parkvorgang ein Parkentgelt entrichtet. Beim Entrichten des Parkentgelts vor dem Parkvorgang, erhält ein Fahrer oder Parkender gegen Zahlung eine Quittung, mit der er das ordnungsgemäße Entrichten kenntlich machen oder nachweisen kann. Bei Zahlung nach dem Parkvorgang, wie es beispielsweise in Parkhäusern meist üblich ist, erhält der Fahrer, Fahrzeugführer oder Benutzer eines Kraftfahrzeugs bei Beginn des Parkvorgangs eine Kennung, über die eine Zuordnung zu einer Parkbeginnzeit möglich ist. Beim Abschluss des Parkvorgangs wird entsprechend einer Parkgebührenordnung die Parkdauer abgerechnet.

Ein Aufsuchen einer Buchungseinrichtung ist aus verschiedensten Gründen oft meist unerwünscht. Einerseits muss ein Benutzer die entsprechende Bezahlstelle erst einmal finden und sich dorthin begeben. Nach der Bezahlung muss die ausgegebene Quittung oder Ticket am Auto platziert werden, um die ordnungsgemäße Entrichtung des Parkentgelts anzuzeigen oder vor dem Abholen des Fahrzeugs muss der Bezahlvorgang durchgeführt werden. Dieser gesamte Vorgang ist zeitaufwendig und lästig. Insbesondere gestaltet sich die Bezahlung der Parkdauer oft kompliziert, da ggf. kein passendes Bargeld zur Hand ist.

Es gibt auch Buchungsverfahren, die ein anderes Konzept bei der Bezahlung von Parkentgelten verfolgen. Zum Beispiel gibt es Bezahlverfahren, wobei ein Mobiltelefon eines Benutzers zur Zahlung verwendet werden kann. Jedoch kann sich auch ein solches Verfahren unerwünscht kompliziert oder zeitaufwendig ausnehmen.

Aufgabe der Erfindung ist es, ein einfaches und weitgehend automatisiertes Verfahren zum Buchen von Parkzeit bereitzustellen.

Die Aufgabe wird erfindungsgemäß durch ein Verfahren gemäß Patentanspruch 1 oder 2 gelöst.

Bei dem erfindungsgemäßen Verfahren zum Buchen von Parkzeit führt (fährt) ein Fahrer bzw. Benutzer sein Fahrzeug in einen Parkbereich. Parkbereiche sind regelmäßig als solche gekennzeichnet und zusätzlich zu der allgemeinen Kennzeichnung als Parkbereich, kann eine besondere Kennzeichnung derjenigen Parkbereiche vorgesehen werden, die einen Parkvorgang gemäß dem erfindungsgemäßen Verfahren erlauben.

Der Benutzer initiiert nach dem Erreichen des Parkbereichs (z.B. nach dem Abstellen des Fahrzeugs) einen Buchungsvorgang zum Buchen von Parkzeit. Dieses Initiieren des Buchungsvorgangs kann auf verschiedenste Weise erfolgen. Beispielsweise kann an einem im Fahrzeug installierten Navigationssystem ein Schalter oder Knopf vorgesehen sein oder ein entsprechender Menüpunkt anwählbar sein. Ferner kann der Buchungsvorgang auch über das fahrzeugseitige Radio oder ein andere Gerät am Fahrzeug initiiert werden. Schließlich ist es auch möglich, den Parkvorgang über mobile Kommunikationseinrichtungen einzuleiten, z.B. Mobiltelefone oder netzgekoppelte Geräte (beliebige Datendienste), wobei diese Kommunikationsgeräte einerseits durch den Benutzer im Fahrzeug mitgeführt sein können, also dem Benutzer zugeordnet sind, oder fahrzeugseitig installiert sein können (dem Fahrzeug zugeordnet).

Als nächster Schritt werden die räumlichen Koordinaten des Fahrzeugs ermittelt. Je nach Ausgestaltung der Erfindung werden die Koordinaten an eine computergestützte Verwaltungseinrichtung übermittelt oder es wird zunächst anhand der Koordinaten ein Parkbereich ermittelt.

Werden die Koordinaten übermittelt, ermittelt die Verwaltungseinrichtung den Parkbereich. In der Verwaltungseinrichtung oder in Einrichtungen, die von der Verwaltungseinrichtung aus zugreifbar sind (z.B. eine gekoppelte Datenbank), sind Koordinatenbereiche und diesen zugeordnete Parkbereiche abrufbar. Beispielsweise können in Städten Koordinatenbereiche für Innenstadtbereiche und mehrere Außenbezirke identifizierbar sein, in denen das zu entrichtende Parkentgelt jeweils unterschiedlich ist. Es kann jedoch auch eine genaue Feststellung eines einzelnen Parkraums erfolgen, sofern die übermittelten Raumkoordinaten diese genaue Zuordnung erlauben.

Alternativ wird fahrzeugseitig zu den Koordinaten ein Parkbereich identifiziert und eine dem Parkbereich zugeordnete Parkbereichskennung wird an die fahrzeugferne Verwaltungseinrichtung übermittelt.

Die Ermittlung der räumlichen Koordinaten des Fahrzeugs kann auf jede beliebige technische Weise geschehen, die eine ausreichend präzise räumliche Festlegung der Koordinaten des Fahrzeugs erlaubt. Insbesondere können fahrzeugseitige Einrichtungen eines Navigationsgeräts genutzt werden (z.B. GPS) oder vom Benutzer mitgeführte Navigationssysteme verwendet werden (z.B. Handheld-Navigationsgeräte oder PDA-basierte Navigationsgeräte). Es sind jedoch auch Ortungsverfahren einsetzbar, welche beispielsweise die Position des Automobils anhand von sonstigen Daten bestimmen, z.B. anhand der Lokalisation eines Mobiltelefons eines Benutzers (über welches beispielsweise auch der Buchungsvorgang selbst initiiert sein kann) .

Die Koordinaten und/oder die Parkbereichskennung sowie die Benutzer- bzw. Fahrzeug-Identifikation (z.B. Mobil-Telefonnummer, KFZ Kennzeichen, sonstige Benutzer Identifikation) werden über beliebige Kommunikationsmittel an die computergestützte Verwaltungseinrichtung übermittelt. Insbesondere sind drahtlose Kommunikationsmittel (WLAN, Mobilfunknetz) zur Übermittlung geeignet. Dazu kann beispielsweise ein entsprechend ausgestattetes Navigationsgerät des Fahrzeugs eine Verbindung zu einer dem Parkraum zugeordneten installierten Empfangseinrichtung aufbauen. Teilweise weisen Navigationsgeräte bereits Schnittstellen zu drahtlosen Kommunikationsmitteln (z.B. Radio) auf, um z.B. die Verkehrslage betreffende Informationen, die per Funkt übermittelt werden, in Routenberechnungen zu berücksichtigen. Entsprechende Schnittstellen könnten auch zum Senden verwendet werden. Alternativ sind separate Sender am Fahrzeug vorzusehen.

Die Übermittlung kann alternativ über ein Mobilfunk-Netz erfolgen. Dazu kann eine entsprechende Schnittstelle im Auto, z.B. ein Modem vorgesehen sein. Schließlich ist es ebenfalls möglich, ein dem Benutzer (z.B. Fahrer oder Beifahrer) zugeordnetes Mobiltelefon zur Übermittlung zu verwenden. Es ist also z.B. möglich, dass die Koordinaten bzw. die Parkbereichskennung fahrzeugseitig ermittelt werden und das Mobiltelefon des Benutzers zur Übermittlung verwendet wird. Dazu kann beispielsweise auch eine drahtlose Verbindung zwischen dem Fahrzeug und dem Mobiltelefon aufgebaut werden. Regelmäßig weisen Mobilfunktelefone bereits kurzreichweitige Kommunikationsverbindungen zu dem Fahrzeugsystem auf (z.B. Bluetooth-Verbindung). Das fahrzeugseitige System kann über eine solche Verbindung den Versand der Koordinaten und der Benutzeridentifikation z.B. als SMS-Nachricht, initiieren.

Es ist beispielsweise auch möglich, die räumlichen Koordinaten des Fahrzeugs zu ermitteln und an die computergestützte Verwaltungseinrichtung zu übermitteln, indem eine fahrzeugseitig entsprechend vorbereitete Einrichtung ein Signal oder eine Sendenachricht mit vorgegebenen Parametern abstrahlt. Eine dem Parkraum zugeordnete ortsfeste Empfangseinrichtung (z.B. an einem Parkscheinautomat) empfängt diese Nachricht und übermittelt die eigenen Koordinaten als grobe Fahrzeugskoordinaten an die Verwaltungseinrichtung. In diesem Fall ist in dem vom Fahrzeug abgestrahlten Signal lediglich eine Fahrzeugidentifikation an die dem Parkraum zugeordnete Einrichtung zu übermitteln.

Schließlich kann die Ermittlung der Koordinaten auch fahrzeugfern erfolgen, z.B. über einen Mobilfunk-Anbieter, welcher die Koordinaten eines vom Benutzer mitgeführten Telefons ermittelt und an die Verwaltungseinrichtung weiterleitet oder an das Mobiltelefon zur weiteren Verwendung übermittelt.

In der computergestützten Verwaltungseinrichtung wird in Abhängigkeit von den übermittelten Koordinaten ein zugeordneter Parkbereich identifiziert. Anschließend werden Buchungsinformationen, die dem Fahrzeug oder dem Benutzer des Fahrzeugs zugeordnet sind, in der Verwaltungseinrichtung gespeichert. Das Speichern dieser Buchungsinformationen entspricht grundsätzlich dem Betätigen z.B. eines Parkscheinautomaten und Hinterlegen des entsprechenden Parkscheins im Auto.

Vorzugsweise werden als Buchungsinformation wenigstens die Identifikation des Parkbereichs und der Zeitpunkt der Buchung gespeichert.

Regelmäßig genügen die Informationen über den Parkbereich und den Zeitpunkt der Buchung in Zuordnung zu dem Benutzer oder dem Fahrzeug, um beim Beenden des Parkvorgangs eine Abrechnung vornehmen zu können. Die Abrechnung kann z.B. über ein zentral geführtes Guthabenkonto eines Benutzers erfolgen oder in regelmäßigen Abständen in Rechnung gestellt werden oder von einem Reverenzkonto eingezogen werden. z.B. auch über die Telefonrechnung eines verwendeten Mobiltelefons.

Vorzugsweise wird beim Beenden des Parkvorgangs eine Nachricht an die Verwaltungseinrichtung übermittelt, welche das Parkvorgangsende anzeigt. Daraufhin wird die Buchung des Parkbereichs abgeschlossen und ein Parkentgelt wird durch die Verwaltungseinrichtung in Abhängigkeit von wenigstens der Parkdauer und/oder dem Parkbereich berechnet.

Vorzugsweise erfolgt das Übermitteln des Parkvorgangsendes anzeigende Nachricht auf Veranlassung durch den Benutzer, es kann jedoch auch auf jede beliebige andere Weise erfolgen, die ein Beenden des Parkvorgangs anzeigt. Beispielsweise kann die Nachricht übermittelt werden, sobald der Motor des Fahrzeugs angelassen wird.

Das erfindungsgemäße Verfahren ist jedoch auch vorteilhaft anwendbar, wenn beim Parkvorgangsende keine Nachricht an die Verwaltungseinrichtung übermittelt wird. In diesem Fall wird vorzugsweise mit oder nach dem Initiieren des Buchungsvorgangs eine durch den Benutzer vorgegebene Parkdauer an die Verwaltungseinrichtung übermittelt. Die Verwaltungseinrichtung berechnet ein Parkentgelt wenigstens in Abhängigkeit von der übermittelten Parkdauer und/oder dem Parkbereich.

Auf diese Weise wird eine ähnliche Funktionalität wie bei einem Parkscheinautomat mit einer Parkuhr erreicht, da der Benutzer die voraussichtlich benötigte Parkdauer angibt. Es entfällt für ihn jedoch das Erfordernis, passende Bezahlmittel bereitzuhalten oder zunächst einen entsprechenden Parkscheinautomaten aufzusuchen und den Parkschein im Fahrzeug zu hinterlegen. Dieses Verfahren kann dem Benutzer optional zur Verfügung stehen und alternativ zu der Eingabe einer Beendigungsnachricht erfolgen.

Vorzugsweise wird die Buchung des Parkbereichs abrufbar in der Verwaltungseinrichtung hinterlegt.

Allein durch die ordnungsgemäße Durchführung des Buchungsvorgangs besteht für Dritte keine Möglichkeit, die Buchung der Parkzeit zu überprüfen. Da es jedoch insbesondere erwünscht ist, ein ordnungsgemäßes Entrichten des Parkentgelts zu überprüfen und dafür regelmäßig eigens beauftragte Personen eingesetzt werden, ist die Abrufbarkeit der Buchungsinformationen sinnvoll und oft notwendig. Eine entsprechende Kontrollperson kann eine Kommunikationsverbindung mit der computergestützten Verwaltungseinrichtung aufbauen und nach Eingabe einer Identifikation des zu überprüfenden Fahrzeugs (z.B. Kennzeichen oder sonstige Kennung) oder des zu kontrollierenden Parkbereichs eine entsprechende Rückmeldung der Verwaltungseinrichtung erhalten. Da es regelmäßig nicht erwünscht ist, Details über den Fahrzeugführer oder das Fahrzeug abrufbar zu halten, kann die computergestützte Verwaltungseinrichtung beispielsweise lediglich die Antwort-Information übermitteln, ob zum derzeitigen Zeitpunkt eine gültige Buchung von Parkzeit für einen PKW in diesem Parkbereich vorliegt oder nicht. Alternativ kann für einen bzw. jedem im Parkbereich eingebuchten PKW die vorgebuchte Parkendzeit zurück übermittelt werden.

Vorzugsweise wird zur Parkraumüberwachung eine Fahrzeugkennung eines in einem Parkbereich abgestellten Fahrzeugs in einer Nachricht mit Hilfe einer Parkraumüberwachungseinrichtung an die Verwaltungseinrichtung übermittelt. Die Verwaltungseinrichtung ermittelt anhand der Fahrzeugkennung dem Fahrzeug zugeordnete, gespeicherte Buchungsinformationen und die Verwaltungseinrichtung übermittelt die Buchungsinformationen oder aus den Buchungsinformationen generierte Informationen in einer Antwortnachricht an die Parkraumüberwachungs-Einrichtung. Die Fahrzeugkennung kann z.B. ein amtliches Kennzeichen sein oder eine sonstige am Fahrzeug ablesbare Kennung. Es kann außerdem eine per Lesegerät auslesbare Kennung des Fahrzeugs oder von dessen Benutzer als Fahrzeugkennung verwendet werden, die z.B. in einem RFID-Chip auslesbar gespeichert ist, welcher am Fahrzeug angebracht ist.

In einer weiteren bevorzugten Ausführungsform wird nach der Abfrage eines Parkbereichs mit Hilfe der Kontrolleinrichtung eine Liste (oder mehrere Listen) mit PKW-Kennzeichen oder anderen Identifikationsmerkmalen (z.B. Benutzeridentifikation, PKW Identifikation) und den gebuchten Parkzeiten (Parkbeginn, Parkendzeit oder offene Parkendzeit) die einem Parkbereich zugeordnet sind, zurück übermittelt. Anhand einer solchen Liste kann in einfacher Weise eine Kontrolle eines gesamten Parkraums vorgenommen werden, wobei weniger Verbindungen zu der zentralen Verwaltungseinrichtung erforderlich sind.

Eine entsprechende Parkraumüberwachungs-Einrichtung kann aus speziellen Handgeräten oder fahrzeugmontierten Geräten bestehen, kann jedoch auch ein tragbarer Computer, z.B. ein PDA oder Notebook sein.

Zur Überprüfung des Parkraums kann vorgesehen werden, dass die Parkraumüberwachungs-Einrichtung die eigenen Raumkoordinaten automatisch ermittelt und zur Abfrage der Buchungsinformationen absendet, in diesem Fall wird zunächst in der Verwaltungseinrichtung der aktuell kontrollierte Parkraum ermittelt und anschließend überprüft, ob für diesen Parkraum eine ordnungsgemäße Buchung für das Fahrzeug vorliegt. Alternativ können die abzufragenden Koordinaten oder eine Identifikation des abzufragenden Parkraums eingegeben und übermittelt werden. Es können von der Verwaltungseinrichtung Listen mit den Parkdaten (Parkanfang, Parkende, offenes Parkende) für mehrere Fahrzeuge in einem Parkbereich an die Kontrolleinrichtung zurückgegeben werden.

Vorzugsweise werden die räumlichen Koordinaten, die nach dem Initiieren des Buchungsvorgangs an die computergestützte Einrichtung übermittelt werden, fahrzeugseitig mit Hilfe eines Ortungssystems ermittelt.

Als fahrzeugseitiges Ortungssystem kommen insbesondere Navigationsgeräte in Frage, alternativ können jedoch auch nachzurüstende Ortungssysteme oder Ortungssysteme ohne Navigationsfunktion (z.B. Diebstahlortung, Notrufsysteme) genutzt werden.

In einer anderen Ausführungsform werden die räumlichen Koordinaten fahrzeugfern durch Auswertung von dem Fahrzeug zuordenbaren Signalen ermittelt.

Beispielsweise kann die räumliche Position eines zum Initiieren eines Buchungsvorgangs verwendeten Mobiltelefons verwendet werden. Da sich Mobiltelefone je nach ihrer Lage in verschiedenen Basisstationen einbuchen, kann ihre Position in gewissen Toleranzen festgestellt werden. Regelmäßig reicht eine Feststellung der Position innerhalb dieser Toleranzen aus, um eine Zuordnung des Parkbereichs (z.B. Innenstadtbereich oder Außenbezirke) zu ermöglichen. Der Benutzer kann in diesem Fall beispielsweise einen mit einer entsprechenden Funktion belegten Knopf am Mobiltelefon drücken, welcher eine Kommunikationsverbindung zu der Verwaltungseinrichtung aufbaut, sofern eine entsprechende Abfrage-Kopplung zwischen der Verwaltungseinrichtung und dem Mobilfunk-Netzbetreibern und damit eine Ermittlung der Position möglich ist. Es kann vorzusehen sein, dass der Benutzer die Ermittlung der eigenen Koordinaten ausdrücklich gestatten muss. Besonders vorteilhaft ist es, wenn die Buchung der Parkzeit allein durch Anwahl einer Telfonnummer erfolgt. Diese kann in besonders vorteilhafter Weise überregional identisch und je nach Ort einer Verwaltungseinrichtung zugeordnet sein. Nach Anruf der Nummer kann beispielsweise eine Spracheingabe der Fahrzeigidentifikation erfolgen oder eine Kennung über die Tastatur eingegeben werden.

Weitere bevorzugte Ausführungsformen ergeben sich aus den Patentansprüchen.

Im Folgenden wird die Erfindung anhand eines bevorzugten Ausführungsbeispiels und anhand der beiliegenden Zeichnungen näher erläutert.

Figur 1 zeigt eine schematische Skizze zur Verdeutlichung der Anwendung des erfindungsgemäßen Verfahrens.

Figur 2 zeigt ein Ablaufdiagramm einer Parkzeitbuchung gemäß dem erfindungsgemäßen Verfahren.

Figur 3 zeigt ein Ablaufdiagramm einer Überprüfung einer ordnungsgemäßen Buchung von Parkzeit gemäß dem erfindungsgemäßen Verfahren.

Eine Ausführungsform des erfindungsgemäßen Verfahrens wird nun anhand der bildlichen Darstellung in Figur 1 sowie der Ablaufdiagramme in den Figuren 2 und 3 erläutert.

Bei Schritt 5 fährt ein Benutzer ein Fahrzeug 100 in einen Parkbereich 105. Der Parkbereich 105 ist durch die räumlichen Begrenzungskoordinaten (x1, y1) sowie (x2, y2) definiert (bei komplexeren Parkbereichen können zahlreiche Koordinatenpaare zur Bestimmung des Parkbereichs verwendet werden).

In Schritt 10 initiiert der Benutzer durch einen Benutzereingriff am Navigationsgerät des Fahrzeugs 100 einen Buchungsvorgang, um Parkzeit in dem Parkbereich 105 zu buchen. Ein Navigationsgerät weist dafür einen anwählbaren Menüpunkt auf. Das Navigationsgerät des Fahrzeugs 100 baut in Schritt 15 über ein Mobilfunknetz eine Verbindung 110 zu einer zentralen Verwaltungseinrichtung 115 auf. Für die Verbindung wird ein fahrzeugseitiges Modem verwendet oder eine drahtlose Verbindung zu einem Mobiltelefon des Benutzers aufgebaut. In Schritt 20 wird über die Verbindung 110 eine Datennachricht an die Verwaltungseinrichtung 115 übermittelt. Die Datennachricht enthält die vom Navigationsgerät ermittelten Koordinaten (xf1, yf1) des Fahrzeugs 100, sowie eine im Navigationsgerät gespeicherte oder eingegebene Identifikation des Fahrzeugs 100. Die Verwaltungseinrichtung 115 empfängt die Nachricht, versieht diese mit einem Zeitstempel und speichert die angeforderte Buchung der Parkzeit für den Parkraum 105 und verknüpft mit der Fahrzeugkennung in einer temporären Datenbank. Die Datenbank ist dabei so gemanagt, dass abgelaufene Buchungen endgültig gelöscht werden. Auf diese Weise ist umfassender Datenschutz gewährleistet, da nachträglich zu einzelnen Fahrzeugen keine historischen Buchungsdaten abrufbar sind.

Nachdem in Schritt 25 die Buchung in der Verwaltungseinrichtung gespeichert wurde, übermittelt in Schritt 30 die Verwaltungseinrichtung eine Buchungsbestätigung an das Navigationsgerät des Fahrzeugs 100. Eine entsprechende Buchungsbestätigung wird dem Benutzer auf einer Anzeige des Navigationsgeräts wiedergegeben.

Anschließend kann der Benutzer das Fahrzeug verlassen und hat seine Parkzeit somit bereits vor dem Verlassen des Fahrzeugs ordnungsgemäß gebucht.

Während das Fahrzeug 100 in dem Parkbereich 105 abgestellt ist, kann in Schritt 50 (Fig. 3) ein Kontrolleur 120, der eine Kontrolleinrichtung (Parkraumüberwachungs-Einrichtung) 125 mit sich führt, eine Überprüfung der Buchung des Parkraums vornehmen. Der Kontrolleur 120 gibt dazu eine Fahrzeugkennung des Fahrzeugs 100 in die Kontrolleinrichtung 125 ein. Die Fahrzeugskennung kann z.B. ein Zulassungs-Kennzeichen oder eine sonstige hinterlegte Kennung sein, z.B. ein von außen lesbar angebrachter Aufkleber am Fahrzeug mit einer Kennung, welche den Fahrzeugsbenutzer als Nutzer des erfindungsgemäßen Verfahrens ausweist. Die Kontrolleinrichtung 125 verfügt über eigene Positionsbestimmungsmittel, z.B. einen GPS-Empfänger.

Bei Schritt 55 ermittelt die Kontrolleinrichtung 125 die eigenen Koordinaten und baut in Schritt 60 eine Verbindung zu der Verwaltungseinrichtung 115 auf (alternativ kann auch eine zu Parkbereichskennung eines zu kontrollierenden Parkplatzes in die Einrichtung eingegeben und von dieser übermittelt werden). In einer Nachricht werden die eigenen Koordinaten sowie die Fahrzeugkennung an die Verwaltungseinrichtung übermittelt. Die Verwaltungseinrichtung überprüft bei Schritt 65 die gespeicherten Buchungsinformationen. Dazu liest die Verwaltungseinrichtung aus der Buchungs-Datenbank aus, welche aktuelle Buchung zu der Fahrzeugkennung des Fahrzeugs 100 vorliegt. Anhand der gespeicherten Koordinaten (xf1, yf1) wird der Parkraum 105 identifiziert, für den die Buchung vorgenommen wurde. Anschließend wird überprüft, ob die von der Kontrolleinrichtung 125 übermittelten Koordinaten ebenfalls in dem Parkraum 105 liegen. Sofern dies der Fall ist, wird bei Schritt 70 von der Verwaltungseinrichtung der positive Buchungsstatus an die Kontrolleinrichtung 125 zurück übermittelt. Der Kontrolleur 120 erhält die ablesbare Information, dass eine ordnungsgemäße Buchung vorliegt. Kann die Verwaltungseinrichtung 115 hingegen keine aktive Buchung für das Fahrzeug 100 ermitteln, z.B. weil überhaupt keine Buchung erfolgt ist oder weil diese bereits wegen Ablauf der Parkzeit gelöscht wurde, wird eine entsprechende Rückmeldung an die Kontrolleinrichtung 125 übermittelt.

Möglich ist der Fall, dass der Benutzer des Fahrzeugs 100 das Fahrzeug noch während der gültigen Parkdauer im Parkbereich 105 auf einen neuen Stellplatz 100a mit den Koordinaten (xf2, yf2) versetzt, welche in einem Parkraum 150 liegen. Ein die Buchung überprüfender Kontrolleur 120a befindet sich bei der Kontrolle im Parkbereich 150. Die Verwaltungseinrichtung 115 kann in diesem Fall zwar eine Buchung von Parkzeit für das Fahrzeug 100a ermitteln, die der Kontrolleinrichtung 125a zugeordneten und übermittelten Koordinaten entsprechen jedoch dem Parkraum 150, während die Buchung des Fahrzeugs dem Parkraum 105 entspricht. So erhält der Kontrolleur 120a bei entsprechender Abfrage mit der Kontrolleinrichtung 125a eine Rückmeldung, dass keine ordnungsgemäße Buchung für den Parkraum 150 vorliegt.

Selbstverständlich sind weitere Abwandlungen des erfindungsgemäßen Verfahrens möglich. Zum Beispiel kann vorgesehen werden, dass die Buchungsinformationen bis zum Ende eines Abrechnungszeitraums in der Verwaltungseinrichtung 115 gespeichert bleiben. Die Abrechnung kann unter Verwendung der Verwaltungseinrichtung in beliebiger Weise erfolgen, z.B. durch Einzelbelastung eines hinterlegten Kontos, durch Sammelbelastung in Zeitabständen oder durch Belastung auf einer Telefonrechnung.

## Patentansprüche

1. Verfahren zum Buchen von Parkzeit, mit den Schritten:
Führen eines Fahrzeugs durch einen Benutzer in einen Parkbereich,
Initiieren eines Buchungsvorgangs durch den Benutzer,
Ermitteln der räumlichen Koordinaten des Fahrzeugs,
Übermitteln der räumlichen Koordinaten an eine fahrzeugferne computergestützte Verwaltungseinrichtung,
Identifizieren eines den Koordinaten zugeordneten Parkbereichs anhand der übermittelten Koordinaten durch die Verwaltungseinrichtung,
Speichern von dem Fahrzeug und/oder dem Benutzer zugeordneten Buchungsinformationen in der computergestützten Verwaltungseinrichtung.

2. Verfahren zum Buchen von Parkzeit, mit den Schritten:
Führen eines Fahrzeugs durch einen Benutzer in einen Parkbereich,
Initiieren eines Buchungsvorgangs durch den Benutzer,
Ermitteln der räumlichen Koordinaten des Fahrzeugs und Identifizieren eines den Koordinaten zugeordneten Parkbereichs, wobei der Parkbereich anhand der Koordinaten identifiziert wird,
Übermitteln einer dem Parkbereich zugeordneten Parkbereichskennung an eine fahrzeugferne computergestützte Verwaltungseinrichtung, und
Speichern von dem Fahrzeug und/oder dem Benutzer zugeordneten Buchungsinformationen in der computergestützten Verwaltungseinrichtung.

3. Verfahren nach Anspruch 1 oder 2, wobei als Buchungsinformation wenigstens die Identifikation des Parkbereichs und der Zeitpunkt der Buchung gespeichert werden.

4. Verfahren nach einem der Ansprüche 1 bis 3, mit den Schritten:
Übermitteln einer das Parkvorgangs-Ende anzeigenden Nachricht an die Verwaltungseinrichtung bei Beenden des Parkvorgangs, und
Abschließen der Buchung des Parkbereichs und Berechnen eines Parkentgelts durch die Verwaltungseinrichtung in Abhängigkeit von wenigstens der Parkdauer und/oder dem Parkbereich.

5. Verfahren nach Anspruch 4, wobei das Übermitteln der das Parkvorgangs-Ende anzeigenden Nachricht von dem Benutzer initiiert wird.

6. Verfahren nach Anspruch 4, wobei das Übermitteln der das Parkvorgangs-Ende anzeigenden Nachricht erfolgt, wenn das Fahrzeug gestartet wird.

7. Verfahren nach einem der Ansprüche 1 bis 3, wobei mit oder nach dem Initiieren des Buchungsvorgangs eine durch den Benutzer vorgegebene Parkdauer an die Verwaltungseinrichtung übermittelt wird, und
die Verwaltungseinrichtung ein Parkentgelt wenigstens in Abhängigkeit von der übermittelten Parkdauer und/oder dem Parkbereich berechnet.

8. Verfahren nach einem der Ansprüche 1 bis 7, wobei die Buchung des Parkbereichs abrufbar in der Verwaltungseinrichtung hinterlegt wird.

9. Verfahren nach Anspruch 8, wobei zur Parkraumüberwachung eine Fahrzeugkennung eines in einem Parkbereich abgestellten Fahrzeugs in einer Nachricht mit Hilfe einer Parkraumüberwachungs-Einrichtung an die Verwaltungseinrichtung übermittelt wird,
die Verwaltungseinrichtung anhand der Fahrzeugkennung dem Fahrzeug zugeordnete, gespeicherte Buchungsinformationen ermittelt, und
die Verwaltungseinrichtung die ermittelten Buchungsinformationen oder aus den Buchungsinformationen abgeleitete Informationen in einer Antwortnachricht an die Parkraumüberwachungs-Einrichtung übermittelt.

10. Verfahren nach Anspruch 8, wobei zur Parkraumüberwachung eine Parkbereichskennung in einer Nachricht mit Hilfe einer Parkraumüberwachungs-Einrichtung an die Verwaltungseinrichtung übermittelt wird,
die Verwaltungseinrichtung anhand der Parkbereichskennung dem Parkbereich zugeordnete, gespeicherte Buchungsinformationen ermittelt, und
die Verwaltungseinrichtung die ermittelten Buchungsinformationen oder aus den Buchungsinformationen abgeleitete Informationen in einer Antwortnachricht an die Parkraumüberwachungs-Einrichtung übermittelt.

11. Verfahren nach einem der Ansprüche 1 bis 10, wobei die räumlichen Koordinaten fahrzeugseitig mit Hilfe eines Ortungssystems ermittelt werden.

12. Verfahren nach einem der Ansprüche 1 bis 10, wobei die räumlichen Koordinaten fahrzeugfern durch Auswertung von dem Fahrzeug zuordenbaren Signalen ermittelt werden.

13. Verfahren nach einem der Ansprüche 1 bis 10, wobei die räumlichen Koordinaten ermittelt werden, indem ein vom Benutzer mitgeführtes Mobiltelefon geortet wird.

14. Verfahren nach Anspruch 13, wobei das Mobiltelefon zum Übermitteln der Koordinaten an die Verwaltungseinrichtung verwendet wird.
